# EUROPÄISCHE PATENTSCHRIFT

(11) **EP 2 880 297 B1**
(45) Veröffentlichungstag und Bekanntmachung des Hinweises auf die Patenterteilung: **07.10.2020**
(21) Anmeldenummer: 13740010.7
(22) Anmeldetag: 24.07.2013
(51) Int. Cl.: F02M 59/36, F02D 41/24, F02D 41/20

(54) **HOCHDRUCKPUMPE FÜR BRENNKRAFTMASCHINEN**
HIGH-PRESSURE PUMP FOR INTERNAL COMBUSTION ENGINES
POMPE HAUTE PRESSION POUR MOTEUR À COMBUSTION INTERNE

(30) Priorität: 01.08.2012 DE 102012213546
(43) Veröffentlichungstag der Anmeldung: 10.06.2015
(73) Patentinhaber: Robert Bosch GmbH, 70442 Stuttgart (DE)
(72) Erfinder: BOECKING, Friedrich, Adugodi Bangalore 560030 (IN)
(86) Internationale Anmeldenummer: PCT/EP2013/065587
(87) Internationale Veröffentlichungsnummer: WO 2014/019904

(56) Entgegenhaltungen:
- WO-A1-2011/104907
- DE-A1-102008 018 018
- DE-A1-102010 039 832
- DE-B4- 19 882 042
- US-A1- 2011 041 809

## Beschreibung

### Stand der Technik

Die Erfindung betrifft ein Saugventil für eine Hochdruckpumpe, die insbesondere für luftverdichtende, selbstzündende Brennkraftmaschinen dient, sowie eine Hochdruckpumpe, insbesondere eine Radial- oder Reihenkolbenpumpe. Die Hochdruckpumpe kann aber auch als Kolbenpumpe zum Fördern von anderen geeigneten Flüssigkeiten dienen.

Aus der DE 10 2010 027 745 A1 ist eine Hochdruckpumpe bekannt, die insbesondere als Radial- oder Reihenkolbenpumpe für Brennstoffeinspritzanlagen von luftverdichtenden, selbstzündenden Brennkraftmaschinen dient. Hierbei ist ein Einlassventil vorgesehen, über das eine Zumessung eines in einen Pumpenarbeitsraum geführten Brennstoffs ermöglicht ist. Hierbei kann eine Vollbefüllung des Pumpenarbeitsraums erfolgen. Allerdings kann auch eine Teilbefüllung des Pumpenarbeitsraums durch eine geeignete Ansteuerung des Einlassventils erreicht werden. Die Betätigung erfolgt durch Bestromen einer Magnetspule. Speziell kann dabei beim Stromlosschalten der Magnetspule die Kraft einer Ventilfeder weitgehend verzögerungsfrei ein Schließen des Einlassventils einleiten. Die Ventilfeder wirkt hierbei über ein Ventilelement und eine Einstellscheibe auf einen Anker ein, der mit einem Ventilstößel verbunden ist. Somit wird der Ventilstößel von der Vorspannung der Ventilfeder beaufschlagt. Die Ventilfeder beaufschlagt den Ventilstößel gegen die Ventilsitzfläche.

Bei der aus der DE 10 2010 027 745 A1 bekannten Hochdruckpumpe kann somit durch Betätigen des Einlassventils Brennstoff aus einem Niederdruckraum in den Pumpenarbeitsraum geführt werden. Die Betätigung des Einlassventils erfolgt hierbei während eines Saughubs des Pumpenkolbens. Während des Förderhubs des Pumpenkolbens ist das Einlassventil vorzugsweise geschlossen. Somit ist ein Einlassventil realisiert, das im stromlosen Zustand geschlossen ist. Über eine entsprechend hohe Federvorspannung der Ventilfeder kann eine hohe Schließdynamik erreicht werden. Diese Ausgestaltung hat allerdings den Nachteil, dass zum Öffnen und zum Offenhalten des Einlassventils die Magnetspule bestromt werden muss. Gerade bei einer hohen Federvorspannung, die für die hohe Schließdynamik genutzt wird, ist ein entsprechend starkes Magnetfeld erforderlich, was hohe Ströme und damit große Verlustleistungen bedingt. Somit ergeben sich bei der bekannten Ausgestaltung große Ansteuerenergien, da über die gesamte Saugphase das Einlassventil offen gehalten werden muss.

Aus der US 2011/0041809 A1 ist eine Pumpe mit einem Ventil bekannt ist, das von einer Steuereinheit über einen Aktor in einer Schließstellung gehalten werden kann. Hierbei wird eine Dosierung erreicht, die unabhängig von der Bewegung eines Kolbens der Pumpe ist.

Die Offenlegungsschrift DE 10 2010 039 832 A1 offenbart eine Pumpe, die insbesondere als Hochdruckpumpe, vorzugsweise als Radialkolbenpumpe ausgebildet ist.

### Offenbarung der Erfindung

Die erfindungsgemäße Hochdruckpumpe mit den Merkmalen des Anspruchs 1 hat den Vorteil, dass eine verbesserte Ansteuerung zur Zumessung von Brennstoff ermöglicht ist. Speziell können ein Energieverbrauch und die somit benötigte Ansteuerenergie reduziert werden.

Durch die in den Unteransprüchen aufgeführten Maßnahmen sind vorteilhafte Weiterbildungen der im Anspruch 1 angegebenen Hochdruckpumpe möglich.

Über die Druckstufe ist der Ventilschließkörper in der Öffnungsrichtung beaufschlagbar. In der Schließrichtung, die entgegen der Öffnungsrichtung orientiert ist, ist der Ventilschließkörper über den Anker von der magnetischen Schließkraft beaufschlagbar. Die magnetische Schließkraft dient daher zur Unterstützung des Schließens des Saugventils. Vorzugsweise wird durch die magnetische Schließkraft die Schließbewegung so weit eingeleitet, dass das Saugventil aus einem entdrosselten Zustand in die Drosselung gelangt. In der Drosselung wird dann das Schließen durch die hydraulischen Kräfte unterstützt oder sogar zumindest weitgehend bedingt. Die magnetische Schließkraft wird daher in vorteilhafter Weise am Ende des Schließvorgangs nicht mehr benötigt. Dadurch verbessert sich die Ansteuerung des Saugventils. Insbesondere werden die Leistungsaufnahme und die benötigte Ansteuerenergie zum Schließen reduziert.

Vorteilhaft ist es, dass ein Führungsdurchmesser zur Führung des Ventilschließkörpers kleiner ist als ein Sitzdurchmesser des Dichtsitzes. Hierdurch kann die Druckstufe in Abhängigkeit von dem Vorförderdruck den Ventilschließkörper in Öffnungsrichtung mit einer effektiven Kraft beaufschlagen. Bei einem entsprechend großen Vorförderdruck und zugleich einem reduzierten Druck im Pumpenarbeitsraum kommt es somit aufgrund der Druckverhältnisse zum Öffnen des Saugventils, so dass Brennstoff über den geöffneten Dichtsitz in den Pumpenarbeitsraum geführt wird.

Erfindungsgemäß ist der Ventilschließkörper über einen Verbindungsbolzen (Ventilbolzen) mit dem Anker derart verbunden, dass der Verbindungsbolzen in einer Führungsbohrung mit dem Führungsdurchmesser geführt ist, dass zwischen der Führungsbohrung und dem Dichtsitz ein Ventilraum ausgebildet ist, in den unter einem Vorförderdruck stehender Brennstoff führbar ist, dass ein Ankerraum, in dem der Anker angeordnet ist, durch den in der Führungsbohrung geführten Verbindungsbolzen von dem Ventilraum getrennt ist und dass der Ankerraum in Bezug zu dem Vorförderdruck druckentlastet ist. Somit kann der Vorförderdruck des Brennstoffs im Ventilraum in vorteilhafter Weise eine effektive Kraft in Öffnungsrichtung bewirken, der allerdings eine vom Druck im Pumpenarbeitsraum abhängige Kraft in Schließrichtung entgegen gerichtet ist. Während des Saughubs des Pumpenkolbens der Hochdruckpumpe wird der Druck im Pumpenarbeitsraum allerdings reduziert, so dass es in der Summe zu einer öffnenden Kraft in der Öffnungsrichtung kommt, die das Einströmen von unter dem Vorförderdruck stehenden Brennstoff in den Pumpenarbeitsraum ermöglicht.

In vorteilhafter Weise kann eine Ventilfeder vorgesehen sein, die den Ventilschließkörper zumindest mittelbar in der Schließrichtung beaufschlägt. Hierbei ist es ferner vorteilhaft, dass die Ventilfeder in einem Ankerraum, in dem der Anker angeordnet ist, angeordnet ist und/oder dass die Ventilfeder den Ventilschließkörper mittels des Ankers und/oder eines Ventilbolzens, der den Anker mit dem Ventilschließkörper verbindet, beaufschlägt. Die Schließfeder definiert zum einen eine Ausgangslage des Saugventils. Zum anderen kann über eine Wahl der Federkonstante der Schließfeder sowie eine vorgegebene Vorspannung eine mit der Auslenkung und somit dem Öffnungshub ansteigende Federkraft in der Schließrichtung erzeugt werden. Dies ermöglicht eine Abstimmung des Saugventils.

Außerdem ist es vorteilhaft, dass eine Steuerung vorgesehen ist, die die magnetische Betätigung des Ankers durch Bestromen einer Magnetspule während eines Schließhubs des Ventilschließkörpers bewirkt, wobei die Steuerung die Magnetspule vor einem vollständigen Schließen des Dichtsitzes stromlos schaltet. Dies reduziert die benötigte Ansteuerenergie. Dadurch reduziert sich auch der Kühlbedarf für die Magnetspule. Hierbei ist es außerdem von Vorteil, dass die Steuerung durch Bestromen der Magnetspule während des Schließhubs des Ventilschließkörpers den Ventilschließkörper betätigt, bis eine Drosselung an dem Dichtsitz erreicht ist. Wenn die Drosselung an dem Dichtsitz erreicht ist, dann kann der weitere Schließhub rein mechanisch durch den ansteigenden Innenraumdruck des Pumpenarbeitsraums geschlossen werden.

Somit kann in vorteilhafter Weise bei einem Saughub der Pumpenbaugruppe, bei dem ein Druck im Pumpenarbeitsraum reduziert wird, über den an der Druckstufe wirkenden Vorförderdruck eine Betätigung des Ventilschließkörpers in der Öffnungsrichtung ermöglicht werden. Ferner kann bei einem Förderhub der Pumpenbaugruppe, bei dem ein Druck im Pumpenarbeitsraum erhöht wird, der Ventilschließkörper von dem Druck im Pumpenarbeitsraum in der Schließrichtung betätigt werden, wenn durch die magnetische Betätigung des Ankers der Ventilschließkörper so weit in der Schließrichtung betätigt ist, dass eine Drosselung an dem Dichtsitz erreicht ist.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 eine Hochdruckpumpe mit einem Saugventil in einer auszugsweisen, schematischen Schnittdarstellung entsprechend einem Ausführungsbeispiel der Erfindung;
Fig. 2 ein Diagramm zur Erläuterung der Funktionsweise der Hochdruckpumpe und des Saugventils entsprechend dem Ausführungsbeispiel der Erfindung;
Fig. 3 ein weiteres Diagramm zur Erläuterung der Funktionsweise der Hochdruckpumpe und des Saugventils entsprechend dem Ausführungsbeispiel der Erfindung.
Fig. 4 ein weiteres Diagramm zur Erläuterung der Funktionsweise der Hochdruckpumpe und des Saugventils entsprechend dem Ausführungsbeispiel der Erfindung.

### Ausführungsformen der Erfindung

Fig. 1 zeigt eine Hochdruckpumpe 1 in einer auszugsweisen, schematischen Schnittdarstellung entsprechend einem Ausführungsbeispiel der Erfindung. Die Hochdruckpumpe 1 kann insbesondere als Radial- oder Reihenkolbenpumpe ausgestaltet sein. Speziell eignet sich die Hochdruckpumpe 1 als Brennstoffpumpe für Brennstoffeinspritzanlagen von luftverdichtenden, selbstzündenden Brennkraftmaschinen. Die Hochdruckpumpe 1 weist ein Saugventil 2 auf.

Ein bevorzugter Einsatz der Hochdruckpumpe 1 sowie des Saugventils 2 besteht für eine Brennstoffeinspritzanlage mit einer Brennstoffverteilerleiste, die Dieselbrennstoff unter hohem Druck speichert. Allerdings können auch andere geeignete Flüssigkeiten, also auch andere Flüssigkeiten als Brennstoff, von dem Saugventil 2 gesteuert und von der Hochdruckpumpe 1 gefördert werden.

Die Hochdruckpumpe 1 weist einen Zylinderkopf 3 auf, in dem ein Pumpenarbeitsraum 4 einer Pumpenbaugruppe 5 ausgebildet ist. Hierbei ist in dem Zylinderkopf 3 eine Zylinderbohrung 6 ausgestaltet, in der ein Pumpenkolben 7 geführt ist. Der Pumpenkolben 7 begrenzt in der Zylinderbohrung 6 den Pumpenarbeitsraum 4. Ferner ist in einem nicht dargestellten Gehäuse eine Antriebswelle 8 mit einem Nocken 9 gelagert. Im Betrieb rotiert die Antriebswelle 8 um ihre Drehachse 10. Hierbei kommt es über den Nocken 9 zu einer Betätigung des Pumpenkolbens 7, was durch den Doppelpfeil 11 veranschaulicht ist. Die Betätigung kann beispielsweise über eine in einem Rollenschuh gelagerte Rolle erfolgen.

Das Saugventil 2 weist einen Ventilsitzkörper 12 auf, an dem ein Dichtsitz 13 ausgestaltet ist. Der Dichtsitz 13 ist in diesem Ausführungsbeispiel kreisförmig mit einem Sitzdurchmesser 14 ausgestaltet. Hierbei ist ein Ventilschließkörper 15 vorgesehen, der mit dem Dichtsitz 13 des Ventilsitzkörpers 12 zusammen wirkt.

Der Ventilsitzkörper 12 ist über eine Verschlussschraube an dem Zylinderkopf 3 fixiert. Hierbei ist eine Abdichtung zwischen dem Ventilsitzkörper 12 und dem Zylinderkopf 3 gebildet, so dass der Pumpenarbeitsraum 4 gegenüber der Umgebung hochdruckfest abgedichtet ist.

Das Saugventil 2 weist einen Ventilraum 20 auf, in den über ein oder mehrere Bohrungen 21, 22 unter einem Vorförderdruck stehender Brennstoff geführt wird. Im geschlossenen Zustand liegt der Ventilschließkörper 15 einerseits an dem Dichtsitz 13 mit dem Sitzdurchmesser 14 an. Ferner ist der Ventilschließkörper 15 mit einem Ventilbolzen 23 verbunden oder einstückig mit diesem ausgestaltet. Der Ventilbolzen 23 ist in einer Führungsbohrung 24 eines Körpers 25, der als Magnetkern ausgestaltet sein kann, geführt. Die Führungsbohrung 24 weist hierbei einen Führungsdurchmesser 26 auf, der kleiner ist als der Sitzdurchmesser 14 des Dichtsitzes 13. Ein Ankerraum 27, in den der Ventilbolzen 23 ragt, ist gegenüber dem Vorförderdruck im Ventilraum 20 druckentlastet. Somit ist eine Druckstufe gebildet, die über den Sitzdurchmesser 14 des Dichtsitzes 13 und den Führungsdurchmesser 26 der Führungsbohrung 24 bestimmt ist. Aufgrund des Vorförderdrucks ergibt sich daher an der Druckstufe eine in einer Öffnungsrichtung 28 entlang einer Achse 29 des Ventilbolzens 23 gerichtete Kraft.

Das Saugventil 2 weist außerdem einen Anker 30 auf, der mit dem Ventilbolzen 23 verbunden ist und im Ankerraum 27 angeordnet ist. Außerdem ist eine Magnetspule 31 vorgesehen, die von einer Steuerung 32 bestrombar ist. Bei einer Bestromung der Magnetspule 31 erzeugt diese eine Magnetkraft auf den Anker 30, wodurch der Ventilschließkörper 15 in einer Schließrichtung 33, die entgegen der Öffnungsrichtung 28 orientiert ist, in Richtung auf den Dichtsitz 13 des Ventilsitzkörpers 12 beaufschlagt wird.

In diesem Ausführungsbeispiel ist außerdem eine Ventilfeder 34 vorgesehen, die den Ventilschließkörper 15 über den Anker 30 und den Ventilbolzen 23 in der Schließrichtung 33 beaufschlägt.

Die Ausgestaltung und Funktionsweise der Hochdruckpumpe 1 und des Saugventils 2 sind im Folgenden auch unter Bezugnahme auf die Fig. 2, 3 und 4 beschrieben. Die Fig. 2, 3 und 4 zeigen jeweils ein Diagramm zur Erläuterung der Funktionsweise der Hochdruckpumpe 1 und des Saugventils 2. Hierbei ist in der Fig. 2 an der Abszisse der Hub des Ventilschließkörpers in der Öffnungsrichtung 28 angetragen, während an der Ordinate der vom Hub abhängige Durchfluss angetragen ist. In der Fig. 2 ist an der Abszisse der Hub des Ventilschließkörpers 15 in der Öffnungsrichtung 28 angetragen, während an der Ordinate die auf den Ventilschließkörper 15 wirkenden Kräfte in der Schließrichtung 33 angetragen sind. In der Fig. 4 ist an der Abszisse die Zeit angetragen, während an der Ordinate ein Druck im Pumpenarbeitsraum 4, der Hub des Ventilschließkörpers 15 in der Öffnungsrichtung 28 und eine Bestromung der Magnetspule 31 angetragen sind.

In der Fig. 2 ist exemplarisch eine Kurve 40 dargestellt, die den Durchfluss 40 zwischen dem Ventilschließkörper 15 und dem Dichtsitz 13 aus dem Ventilraum 20 in den Pumpenarbeitsraum 4 veranschaulicht. Wenn der Hub einen Wert 41 überschreitet, dann befindet sich das Saugventil 2 in der entdrosselten Phase, was in der Fig. 2 durch einen Bereich 42 veranschaulicht ist. Unterhalb des Werts 41 befindet sich das Saugventil 2 in der Drosselung, was durch einen Bereich 43 veranschaulicht ist. Bei verschwindendem Hub verschwindet auch der Durchfluss 40.

Zur Erläuterung der Fig. 3 wird von einem Zustand 44 ausgegangen, in dem sich das Saugventil 2 im entdrosselten Bereich 42 befindet und in dem ein vergleichsweiser großer, insbesondere maximaler, Hub des Ventilschließkörpers 15 erzielt ist. Durch eine Kurve 45 ist ein möglicher Verlauf der Federkraft der Ventilfeder 34 dargestellt, die in der Schließrichtung 33 auf den Ventilschließkörper 15 wirkt. Der Ordinatenschnittpunkt 46 der Kurve 45 mit der Ordinate gibt eine nicht verschwindende Vorspannung an. Die Vorspannung der Ventilfeder 44 kann hierbei geeignet gewählt werden. Ebenso kann die Steigung der Kurve 45 über die Federkonstante der Ventilfeder 34 vorgegeben werden. Im Zustand 44 wird die Rückstellkraft zunächst im Wesentlichen von der Ventilfeder 34 aufgebracht. Wenn die Druckverhältnisse im Ventilraum 20 und im Pumpenarbeitsraum 4 dies zulassen, was beispielsweise bei einem Förderhub des Pumpenkolbens 7 der Fall ist, dann schließt der Ventilschließkörper 15 bereits aufgrund der Rückstellkraft der Ventilfeder 34, so dass eine Kurve 47 zunächst in der Nähe der Kurve 45 durchlaufen wird, wobei die Richtung des Kurvendurchlaufs durch den Pfeil 47 angezeigt ist. In einem Bereich 48 wird von der Steuerung 32 die Magnetspule 31 bestromt. Hierdurch steigt die auf den Ventilschließkörper 15 in der Schließrichtung 33 wirkende Schließkraft steil an, was durch den Pfeil 49 veranschaulicht ist. Hierdurch wird eine maximale Kraft 50 auf den Ventilschließkörper 15 ausgeübt. Hierbei wird der Wert 41 unterschritten, so dass das Saugventil 2 in den gedrosselten Bereich 43 gelangt. Hierbei verringert sich der Hub weiter, was durch den Pfeil 51 veranschaulicht ist. Wenn die Bestromung der Magnetspule 31 endet, was anhand des Bereichs 48 veranschaulicht ist, dann befindet sich, das Saugventil 2 bereits innerhalb des gedrosselten Bereichs 43. In einem Bereich 52 kann die weitere Schließkraft daher von der Ventilfeder 34 und dem ansteigenden Druck des Pumpenarbeitsraums 4 aufgebracht werden. Bei einem verschwindenden Hub, bei dem das Saugventil 2 beziehungsweise der Dichtsitz 13 geschlossen ist, verbleibt eine durch den Ordinatenschnittpunkt 53 der Kurve 47 mit der Ordinate gegebene Schließkraft. Diese ergibt sich aus der Vorspannung der Ventilfeder 34 sowie der Druckstufe. Der Ordinatenschnittpunkt 43 hängt somit vom Vorförderdruck (Vorlaufdruck) ab.

Somit ergibt sich ein vergleichsweise schmaler Bereich 48, in dem eine Bestromung der Magnetspule 31 erforderlich ist. Somit wird die Leistungsaufnahme erheblich reduziert.

In der Fig. 4 sind Zeitintervalle 48', 48" dargestellt, in denen die Magnetspule 31 bestromt ist. Die Bestromung 54 ist daher durch eine Kurve 54 mit rasch ansteigenden und abfallenden Flanken charakterisiert.

Durch eine Kurve 55 ist der Druck im Pumpenarbeitsraum 4 veranschaulicht. Dieser steigt in den Zeitintervallen 48', 48" jeweils an, wobei durch den ansteigenden Druck im Pumpenarbeitsraum 4 jeweils das Schließen des Saugventils 2 im gedrosselten Bereich 43 unterstützt wird. Nach dem Schließen des Saugventils 2 steigt der Druck weiter an, was durch den Förderhub des Pumpenkolbens 7 bedingt ist. Die Kurve 56 veranschaulicht den Verlauf des Hubs des Ventilschließkörpers 15. Zur Vereinfachung der Darstellung gehen die Kurven 54, 55, 56 von einem gemeinsamen Niveau aus, wobei die Ausgangswerte auf diesem Niveau nicht notwendigerweise gleich Null sind.

Somit ist das Saugventil 2 als nach außen öffnendes Ventil 2 mit einer Druckstufe ausgestaltet. Ist der Innenraumdruck im Pumpenarbeitsraum 4 kleiner als der Vorförderdruck vor dem Saugventil 2, so öffnet der Ventilschließkörper 15 gegen die Ventilfeder 34. Der Pumpenarbeitsraum 4 wird befüllt, bis das Saugventil 2 elektrisch durch Bestromung der Magnetspule 31 aus der entdrosselten Phase herausgezogen wird. Der weitere Schließhub kann dann rein mechanisch durch den ansteigenden Innenraumdruck des Pumpenarbeitsraums 4 erfolgen, da das Saugventil 2 in der Androsselung ist. Als Vorteil ergibt sich somit eine sehr kurze Ansteuerungszeit bei einem kleinen Hubdelta, um die Schließbewegung des Saugventils 2 zu aktivieren.

Je nach Ausgestaltung des Saugventils 2 beziehungsweise der Steuerung 32 kann der Bereich 48 somit auch den Ausgangszustand 44 einschließen. Das Schließen des Saugventils 2 wird dann unmittelbar durch Bestromen der Magnetspule 31 eingeleitet.

Die Erfindung ist nicht auf die beschriebenen Ausführungsbeispiele beschränkt.

## Patentansprüche

1. Hochdruckpumpe (1), insbesondere Radial- oder Reihenkolbenpumpe für Brennstoffeinspritzanlagen von luftverdichtenden, selbstzündenden Brennkraftmaschinen, mit zumindest einem Zylinderkopf (3), einer Pumpenbaugruppe (5), die einen in dem Zylinderkopf (3) ausgestalteten Pumpenarbeitsraum (4) umfasst, und zumindest einem Saugventil (2), wobei über den Dichtsitz (13) des Saugventils (2) Brennstoff in den Pumpenarbeitsraum (4) führbar ist, wobei das Saugventil (2) einen Ventilschließkörper (15), der mit einem Dichtsitz (13) zusammen wirkt, und einem magnetisch betätigbaren Anker (30), der mit dem Ventilschließkörper (15) verbunden ist, aufweist und wobei der Anker (30) so magnetisch betätigbar ist, dass der Ventilschließkörper (15) über den Anker (30) von einer magnetischen Schließkraft in einer Schließrichtung (33) gegen den Dichtsitz (13) beaufschlagbar ist, wobei eine Druckstufe vorgesehen ist, über die der Ventilschließkörper (15) in einer Öffnungsrichtung (28) beaufschlagbar ist, und bei einem Saughub der Pumpenbaugruppe (5), bei dem ein Druck im Pumpenarbeitsraum (4) reduziert wird, über einen an der Druckstufe wirkenden Vorförderdruck eine Betätigung des Ventilschließkörpers (15) in der Öffnungsrichtung (28) ermöglicht ist,
**dadurch gekennzeichnet,**
**dass** ein Führungsdurchmesser (26) des Saugventils (2) zur Führung des Ventilschließkörpers (15) kleiner ist als ein Sitzdurchmesser (14) des Dichtsitzes (13), dass der Ventilschließkörper (15) über einen Ventilbolzen (23) mit dem Anker (30) verbunden ist, dass der Ventilbolzen (23) in einer Führungsbohrung (24) mit dem Führungsdurchmesser (26) geführt ist, dass zwischen der Führungsbohrung (24) und dem Dichtsitz (13) ein Ventilraum (20) des Saugventils (2) ausgebildet ist, in den unter einem Vorförderdruck stehender Brennstoff führbar ist, dass ein Ankerraum (27) des Saugventils (2), in dem der Anker (30) angeordnet ist, durch den in der Führungsbohrung (24) geführten Ventilbolzen (23) von dem Ventilraum (20) getrennt ist und dass der Ankerraum (27) in Bezug zu dem Vorförderdruck druckentlastet ist.

2. Hochdruckpumpe nach Anspruch 1,
**dadurch gekennzeichnet,**
**dass** eine Ventilfeder (34) des Saugventils (2) vorgesehen ist, die den Ventilschließkörper (15) zumindest mittelbar in der Schließrichtung (33) beaufschlägt.

3. Hochdruckpumpe nach Anspruch 2,
**dadurch gekennzeichnet,**
**dass** die Ventilfeder (34) in einem Ankerraum (27) des Saugventils (2), in dem der Anker (30) angeordnet ist, angeordnet ist und/oder dass die Ventilfeder (34) den Ventilschließkörper (15) mittels des Ankers (30) und/oder eines Ventilbolzens (23) des Saugventils (2), der den Anker (30) mit dem Ventilschließkörper (15) verbindet, beaufschlägt.

4. Hochdruckpumpe nach einem der Ansprüche 1 bis 3,
**dadurch gekennzeichnet,**
**dass** eine Steuerung (32) vorgesehen ist, die die magnetische Betätigung des Ankers (30) durch Bestromen einer Magnetspule (31) des Saugventils (2) während eines Schließhubs des Ventilschließkörpers (15) bewirkt, wobei die Steuerung (32) des Saugventils (2) die Magnetspule (31) vor einem vollständigen Schließen des Dichtsitzes (13) stromlos schaltet.

5. Hochdruckpumpe nach Anspruch 4,
**dadurch gekennzeichnet,**
**dass** die Steuerung (32) durch Bestromen der Magnetspule (31) während des Schließhubs des Ventilschließkörpers (15) den Ventilschließkörper (15) betätigt, bis eine Drosselung an dem Dichtsitz (13) erreicht ist.

6. Hochdruckpumpe nach einem der Ansprüche 1 bis 5,
**dadurch gekennzeichnet,**
**dass** bei einem Förderhub der Pumpenbaugruppe (5), bei dem ein Druck im Pumpenarbeitsraum (4) erhöht wird, der Ventilschließkörper (15) von dem Druck im Pumpenarbeitsraum (4) in der Schließrichtung (33) betätigt wird, wenn durch die magnetische Betätigung des Ankers (30) der Ventilschließkörper (15) so weit in der Schließrichtung (33) betätigt ist, dass eine Drosselung an dem Dichtsitz (13) erreicht ist.

## Claims

1. High-pressure pump (1), in particular radial or inline piston pump for fuel injection systems of aircompressing, auto-ignition internal combustion engines, having at least one cylinder head (3), having a pump assembly (5) which comprises a pump working chamber (4) formed in the cylinder head (3), and having at least one suction valve (2), wherein fuel can be conducted into the pump working chamber (4) via the sealing seat (13) of the suction valve (2), wherein the suction valve (2) has a valve closing body (15) which interacts with a sealing seat (13), and having a magnetically actuatable armature (30) which is connected to the valve closing body (15), and wherein the armature (30) is magnetically actuatable such that the valve closing body (15) can, via the armature (30), be forced in a closing direction (33) against the sealing seat (13) by a magnetic closing force, wherein a pressure stage is provided by means of which the valve closing body (15) can be forced in an opening direction (28), and, during a suction stroke of the pump assembly (5), during which a pressure in the pump working chamber (4) is reduced, an actuation of the valve closing body (15) in the opening direction (28) is made possible by means of a predelivery pressure acting on the pressure stage,
**characterized**
**in that** a guide diameter (26) of the suction valve (2) for the guidance of the valve closing body (15) is smaller than a seat diameter (14) of the sealing seat (13), in that the valve closing body (15) is connected by means of a valve bolt (23) to the armature (30), in that the valve bolt (23) is guided in a guide bore (24) with the guide diameter (26), in that a valve chamber (20) of the suction valve (2) is formed between the guide bore (24) and the sealing seat (13), into which valve chamber fuel at a predelivery pressure can be conducted, in that an armature chamber (27), in which the armature (30) is arranged, of the suction valve (2) is separated from the valve chamber (20) by the valve bolt (23) guided in the guide bore (24), and in that the armature chamber (27) is relieved of pressure in relation to the predelivery pressure.

2. High-pressure pump according to Claim 1,
**characterized**
**in that** a valve spring (34) of the suction valve (2) is provided, which valve spring at least indirectly forces the valve closing body (15) in the closing direction (33) .

3. High-pressure pump according to Claim 2,
**characterized**
**in that** the valve spring (34) is arranged in an armature chamber (27), in which the armature (30) is arranged, of the suction valve (2), and/or in that the valve spring (34) exerts force on the valve closing body (15) via the armature (30) and/or via a valve bolt (23), which connects the armature (30) to the valve closing body (15), of the suction valve (2).

4. High-pressure pump according to any of Claims 1 to 3,
**characterized**
**in that** a controller (32) is provided which effects the magnetic actuation of the armature (30) by electrical energization of a magnet coil (31) of the suction valve (2) during a closing stroke of the valve closing body (15), wherein the controller (32) of the suction valve (2) switches the magnet coil (31) into an electrically deenergized state prior to a complete closure of the sealing seat (13).

5. High-pressure pump according to Claim 4,
**characterized in that** the controller (32) actuates the valve closing body (15), by electrical energization of the magnet coil (31) during the closing stroke of the valve closing body (15), until throttling at the sealing seat (13) is achieved.

6. High-pressure pump according to any of Claims 1 to 5,
**characterized**
**in that**, during a delivery stroke of the pump assembly (5), during which a pressure in the pump working chamber (4) is increased, the valve closing body (15) is actuated in the closing direction (33) by the pressure in the pump working chamber (4) when, as a result of the magnetic actuation of the armature (30), the valve closing body (15) has been actuated in the closing direction (33) to such an extent that throttling at the sealing seat (13) has been achieved.

## Revendications

1. Pompe à haute pression (1), en particulier pompe à piston radiale ou en ligne destinée à des systèmes d'injection de carburant de moteurs à combustion interne à compression d'air et à autoallumage, ladite pompe comprenant au moins une culasse (3), un ensemble pompe (5) qui comprend une chambre de travail de pompe (4) ménagée dans la culasse (3), et au moins une soupape d'aspiration (2), le carburant pouvant être guidé jusque dans la chambre de travail de pompe (4) par le biais du siège d'étanchéité (13) de la soupape d'aspiration (2), la soupape d'aspiration (2) comportant un corps de fermeture de soupape (15) qui coopère avec un siège d'étanchéité (13) et un induit (30), actionnable magnétiquement, qui est relié au corps de fermeture de soupape (15) et l'induit (30) pouvant être actionné magnétiquement de telle sorte que le corps de fermeture de soupape (15) puisse être appliqué par le biais de l'induit (30) contre le siège d'étanchéité (13) par une force de fermeture magnétique dans un sens de fermeture (33), un étage de pression étant prévu qui permet d'actionner le corps de fermeture de soupape (15) dans un sens d'ouverture (28), et le corps de fermeture de soupape (15) pouvant être actionné dans le sens d'ouverture (28) par le biais d'une pression de prérefoulement agissant sur l'étage de pression pendant une course d'aspiration de l'ensemble de pompe (5) au cours de laquelle une pression dans la chambre de travail de pompe (4) est réduite, **caractérisé en ce qu'**un diamètre de guidage (26) de la soupape d'aspiration (2) pour guider le corps de fermeture de soupape (15) est inférieur à un diamètre de siège (14) du siège d'étanchéité (13), **en ce que** le corps de fermeture de soupape (15) est relié à l'induit (30) par le biais d'une tige de soupape (23), **en ce que** la tige de soupape (23) est guidée dans un alésage de guidage (24) ayant le diamètre de guidage (26), **en ce qu'**une chambre de soupape (20) de la soupape d'aspiration (2), dans laquelle du carburant, qui est sous une pression de prérefoulement, peut être guidé, est formée entre l'alésage de guidage (24) et le siège d'étanchéité (13), **en ce qu'**une chambre d'induit (27) de la soupape d'aspiration (2), dans laquelle l'induit (30) est disposée, est séparée de la chambre de soupape (20) par la tige de soupape (23) guidée dans l'alésage de guidage (24) et **en ce que** l'espace d'induit (27) est libéré de la pression par rapport à la pression de prérefoulement.

2. Pompe à haute pression selon la revendication 1,
**caractérisée en ce que**
un ressort de soupape (34) de la soupape d'aspiration (2) est prévu qui agit sur le corps de fermeture de soupape (15) au moins indirectement dans le sens de fermeture (33).

3. Pompe à haute pression selon la revendication 2,
**caractérisée en ce que**
le ressort de soupape (34) est disposé dans une chambre d'induit (27) de la soupape d'aspiration (2) dans laquelle l'induit (30) est disposée et/ou **en ce que** le ressort de soupape (34) contraint le corps de soupape (15) par le biais de l'induit (30) et/ou d'une tige de soupape (23) de la soupape d'aspiration (2), qui relie l'induit (30) au corps de fermeture de soupape (15).

4. Pompe à haute pression selon l'une des revendications 1 à 3,
**caractérisée en ce que**
une commande (32) est prévue qui commande l'actionnement magnétique de l'induit (30) en excitant une bobine magnétique (31) de la soupape d'aspiration (2) pendant une course de fermeture du corps de fermeture de soupape (15), la commande (32) de la soupape d'aspiration (2) fait commuter sans courant la bobine magnétique (31) avant que le siège d'étanchéité (13) ne soit complètement fermé.

5. Pompe à haute pression selon la revendication 4,
**caractérisée en ce que**
la commande (32) actionne le corps de fermeture de soupape (15) en excitant la bobine magnétique (31) pendant la course de fermeture du corps de fermeture de soupape (15) jusqu'à ce qu'un étranglement soit obtenu au niveau du siège d'étanchéité (13).

6. Pompe à haute pression selon l'une des revendications 1 à 5,
**caractérisée en ce que**,
pendant une course de refoulement de l'ensemble de pompe (5) lors de laquelle une pression dans la chambre de travail de pompe (4) est augmentée, le corps de fermeture de soupape (15) est actionné par la pression dans la chambre de travail de pompe (4) dans le sens de fermeture (33) lorsque l'actionnement magnétique de l'induit (30) du corps de fermeture de soupape (15) est actionnée dans le sens de fermeture (33) jusqu'à ce qu'un étranglement soit obtenu au niveau du siège d'étanchéité (13).
